# EUROPÄISCHE PATENTSCHRIFT

(11) **EP 3 305 424 B1**
(45) Veröffentlichungstag und Bekanntmachung des Hinweises auf die Patenterteilung: **30.11.2022**
(21) Anmeldenummer: 16002174.7
(22) Anmeldetag: 08.10.2016
(51) Int. Cl.: B07B 13/16

(54) **SIEBMASCHINE MIT MEHREREN SIEBDECKS UNTER EIN ANDER INSTALLIERT**
SCREENING MACHINE WITH MULTIPLE SCREEN DECKS INSTALLED ONE BENEATH THE OTHER
MACHINE DE CRIBLAGE COMPRENANT PLUSIEURS ÉTAGES DE CRIBLAGE INSTALLÉS LES UNS SUR LES AUTRES

(43) Veröffentlichungstag der Anmeldung: 11.04.2018
(73) Patentinhaber: König, Ernst Wilhelm, 34414 Warburg (DE)
(72) Erfinder: König, Ernst Wilhelm, 34414 Warburg (DE)
(74) Vertreter: Dantz, Jan Henning

(56) Entgegenhaltungen:
- WO-A1-2004/011159
- AT-B- 385 503
- CN-U- 204 892 336
- DE-A1- 2 140 371
- DE-A1- 4 216 427
- DE-A1- 19 500 022
- DE-A1- 19 715 889
- GB-A- 139 865
- GB-A- 1 363 584
- GB-A- 2 282 828
- GB-A- 190 910 802
- US-A- 356 165
- US-A- 3 848 744

## Beschreibung

Die vorliegende Erfindung betrifft eine Siebmaschine nach dem Oberbegriff des Anspruches 1.

Die WO 2004/011159A1 offenbart eine Siebmaschine mit den Merkmalen des Oberbegriffes des Anspruches 1. Die Siebmaschinie umfasst mehrere übereinander angeordnete Siebdecks, die bewegbar sind, um das zu trennende Material in Fraktionen mit unterschiedlicher Korngröße aufzuteilen. Unter dem untersten Siebdeck ist ein Förderband angeordnet, um die durch das unterste Siebdeck durchgefallene Fraktion zu fördern. Die Fraktionen mit größerer Korngröße werden endseitig an dem jeweiligen Siebdeck entsorgt.

DE 4216427 A1 offenbart eine Vorrichtung zum Abtrennen von Erden aus verwertbaren Feldfrüchten. Hierfür werden in einer ersten Abscheidezone die ganzen Feldfrüchte aus dem Gesamtaufgabegutgemisch abgetrennt, während darauf dann aus dem zumindest Bruchstücke und Erden enthaltenden Teilgemisch zunächst relativ große verwertbare Bruchstücke und danach aus dem verbleibenden Restgemisch noch die verwertbaren kleineren Bruchstücke von den Erden abgetrennt werden.

GB 1909 10802 A offenbart eine Reinigungsvorrichtung, bei der eine Bürste entlang von Sieben bewegt werden kann.

GB 2 282 828 A offenbart eine Förderanlage für Torf, bei der mehrere Förderbänder hintereinander angeordnet sind.

In der DE 197 15 889 A1 ist ein Absiebgerät zum Anbau an mobilen Zerkleinerungsanlagen für organische Abfallmaterialien offenbart.

In der DE 2 140 371 ist eine Sortiervorrichtung für Land- und Gartenfrüchte mit drehbaren Walzenpaaren offenbart, zwischen denen ein Durchlassspalt für das hindurchgefallene Sortiergut ausgebildet ist.

GB 139 865 A offenbart eine Siebvorrichtung, bei der das zugeführte Siebgut mit Förderbändern mit Bürsten entlang von Siebflächen bewegt wird, die in Förderrichtung geneigt nach oben ausgerichtet sind. Das durch eine Siebfläche durchgesiebte Material fällt auf die Oberseite eines darunter angeordneten Förderbandes und wird dann nach einer Umlenkung wieder entlang einer Siebfläche bewegt.

Der Erfindung liegt die Aufgabenstellung zu Grunde, eine Siebmaschine zu entwickeln, welche bei einer Mehrdecker Siebmaschine immer eine 100% Auslastung der Siebdecks 6 gewährleistet. Zum Beispiel kann man davon ausgehen, dass bei einer 4 Decker Siebmaschine herkömmlicher Art, bei einer Absiebung von 5 Körnungen bei einem Aufgabegut von Oben im letzten 4. Siebdeck nur noch ca 50% der Siebfläche zum Absieben zur Verfügung steht, dies liegt in der Natur der Sache. Weil das Aufgabegut von ca. 0 bis 40 mm bei der Aufgabe in einem 4 Decker Sieb bis zum Auslauf mit ca 30 Grad Neigung verläuft. Dieses Übel ist durch die Erfindung aufgehoben.

Die Lösung der Aufgabe erfolgt durch eine Siebmaschine mit den Merkmalen des Anspruches 1.

Eine Siebmaschine ist mit mehreren Siebdecks unter einander installiert. Unter diesen Siebdecks sind Förderbänder eingebaut zum Rücktransport des abgesiebten Materials zu Anfang des nächsten unterhalb liegenden Siebdecks.

Die Figuren 1 bis 6 zeigen verschiedene Ausführungsbeispiele.

In Figur 1 sind Siebdecks 6 und Rück-Förderbänder 7 dargestellt.

Figur 1 zeigt eine Materialzufuhr 1, einen Einlauftrichter 2, Unwuchtmotoren 3, einen Siebkasten 4, einen Auslauftrichter 5 des Endprodukts, mehrere Siebdecks 6, drei Stück Förderbänder 7 zum Rücktransport des abgesiebten Materials zu einem Anfang des folgenden Siebdecks 6, drei Stück Trommelantriebe 8 der drei Förderantriebe der Förderbänder 7, drei Stück Umlenkrollen 9 für die Förderbänder 7, Einlaufrutschen 10 für die Siebdecks 6 und Auslaufrutschen 11 der Siebdecks 6.

Figur 2 zeigt die gefüllte Materialzufuhr 1 und Zuführung des Materials zur Absiebung, einen Aufgabebunker oder Einlauftrichter 2, Unwuchtantriebe 3, einen Siebkasten 4 der Siebmaschine, einen Auslauf-Trichter 5 des Endprodukts, Siebdecks 6, Förderbänder 7 zum Rückführen des abgesiebten Materials für den Transport zum Anfang der darunter befindlichen Siebdecks 6, Antriebstrommeln 8 für Förderbänder 7, Umlenktrommeln 9 der Förderbänder 7, Einlaufrutschen 10 für die Siebdecks 6 und Auslaufrutschen 11 der Siebdecks 6.

Der Materialfluß erfolgt entsprechend Figur 2.

Das Aufgabematerial gelangt mittels Aufgabebunker 1 oder Förderband auf die Siebmaschine, hier auf das erste Siebdeck 6 gefördert. Auf diesem ersten Siebdeck 6 wird das sogenannte Überkorn ausgesiebt, über die Auslaufrutsche 11. Das abgesiebte Material fällt mittels Schwerkraft auf das Förderband, 7 dieses Förderband 7 transportiert das Material auf den Anfang des darunter liegenden Siebdecks 6. Dieses Siebdeck 6 bekommt 100% Materials, des zuvor abgesiebten Materials. Hier auf dem zweiten Siebdeck 6 von oben nach unten gezählt, findet die zweite Absiebung statt. Über das zweite Siebdeck 6 wird das Überkorn über die Auslaufrutsche 11 ausgeschieden. Das ausgesiebte Material gelangt mittels Schwerkraft auf das Förderband 7 zum Rückführen und auf den Anfang des dritten Siebdecks 6 zu 100%. Das Überkorn wird wieder über die Auslaufrutsche 11 ausgeschieden. Hier auf dem dritten Siebdeck 6 von oben findet wiederum eine 100%ige Absiebung statt. Das Überkorn wird wie zuvor über die Auslaufrutsche 11 ausgeschieden. Durch die Schwerkraft fällt das abgesiebte Material mittels Förderband 7 zu 100% auf das unterste Siebdeck 6 von oben. Hier findet die letzte Absiebung statt. Das Überkorn auf dem letzten Siebdeck 6 wird über die Auslaufrutsche 11 ausgeschieden. Das Endproduckt welches auf dem letzten Siebdeck 6 ausgesiebt wird über den Auslauftrichter 5 abgeführt.

Die Förderbänder Gurte auf den Förderbändern 7 weisen eine Runde Wölbung von der Mitte des Förderbandes nach außen von mindestens 30 Grad auf, und an den Außenkanten des Förderbands ist eine Erhöhung von 30mm und 20 bis 15 mm breit einvulkanisiert, damit kein Material seitlich vom Förderband 7 entweicht.

## Patentansprüche

1. Siebmaschine mit zwei Unwuchtmotoren (3) und einem durch die Unwuchtmotoren (3) antreibbaren Siebkasten (4) und mehreren untereinander in dem Siebkasten (4) installierten Siebdecks (6) mit Einlaufrutschen (10) und Auslaufrutschen (11), wobei an den Siebdecks (6) das Überkorn jeweils über eine der Auslaufrutschen (11) ausscheidbar ist, **dadurch gekennzeichnet, dass** zwischen den Siebdecks (6) ein Förderband (7) mit Antriebstrommel (8) und Umlenktrommel (9) zum Rücktransport des abgesiebten Materials zu einem Anfang des nächsten unterhalb liegenden Siebdecks (6) installiert ist, wobei die Siebmaschine derart ausgebildet ist, dass das abgesiebte Material eines Siebdecks (6) mittels Schwerkraft auf das darunter angeordnete Förderband (7) fällt, über dieses Förderband (7) das abgesiebte Material auf den Anfang des darunter liegenden Siebdecks (6) transportierbar ist, so dass dieses darunter liegende Siebdeck (6) 100% des zuvor abgesiebten Materials erhält.

## Claims

1. Screening machine with two unbalanced motors and a screen box (4) which can be driven via the unbalanced motors (3), and a plurality of screen decks (6) which are installed one below the other in the screen box (4) and have inlet chutes (10) and outlet chutes (11), whereby it is possible to separate out the oversize particles at the screen decks (6) in each case via one of the outlet chutes (11), **characterized in that** between the screen decks (6) a conveyor belt (7) with a drive drum (8) and a turning drum (9) is installed for returning the screened material to a beginning of the next screen deck (6) lying below, wherein the screening machine is designed in such a way that the screened material of a screen deck (6) falls by gravity onto the conveyor belt (7) arranged below it, via this conveyor belt (7) the screened material can be transported to the beginning of the screen deck (6) lying below it, so that this screen deck (6) lying below it receives 100% of the previously screened material.

## Revendications

1. Machine à tamiser avec deux moteurs à balourds et un caisson de tamisage (4) pouvant être entraîné par les moteurs à balourds (3), et plusieurs étages de tamisage (6) installés les uns au-dessous des autres dans le caisson de tamisage (4) et comportant des goulottes d'entrée (10) et des goulottes de sortie (11), le matériau surdimensionné pouvant être séparé au niveau des étages de tamisage (6) à chaque fois par une des goulottes de sortie (11), **caractérisé en ce qu'une** bande transporteuse (7) avec un tambour d'entraînement (8) et un tambour pour changer de direction (9) est déplacée entre des étages de tamisage (6) pour renvoyer le matériau criblé à un début de l'étage de tamisage suivant (6) situé en dessous, la machine à tamiser étant conçue de telle sorte que le matériau criblé d'un étage de tamisage (6) tombe par gravité sur la bande transporteuse (7) disposée en dessous, et le matériau criblé peut être transporté par cette bande transporteuse (7) jusqu'au début de l'étage de tamisage (6) situé en dessous, de sorte que cet étage de tamisage (6) situé en dessous reçoit 100 % du matériau criblé précédemment.
